# EUROPÄISCHE PATENTSCHRIFT

(11) **EP 1 055 631 B1**
(45) Veröffentlichungstag und Bekanntmachung des Hinweises auf die Patenterteilung: **15.09.2004**
(21) Anmeldenummer: 00110858.8
(22) Anmeldetag: 23.05.2000
(51) Int. Cl.: B65H 54/52

(54) **Spulenrahmen**
Bobbin creel
Cadre de bobine

(30) Priorität: 27.05.1999 DE 19924390
(43) Veröffentlichungstag der Anmeldung: 29.11.2000
(73) Patentinhaber: Volkmann GmbH, 47804 Krefeld (DE)
(72) Erfinder: Lohmann, Ralf, 41366 Schwalmtal (DE)
(74) Vertreter: Sroka, Peter-Christian, Dipl.-Ing.

(56) Entgegenhaltungen:
- DE-A- 3 809 421
- DE-A- 4 231 840
- DE-U- 9 014 282
- FR-A- 2 272 939
- US-A- 3 733 034

## Beschreibung

Die Erfindung betrifft ausgehend von der DE-A-4 231 840 einen Spulenrahmen, der verschwenkbar an einem Maschinengestell anbringbar ist und zur Halterung eines mit einem Filament zu bewickelnden, rotatorisch antreibbaren Spulenkörpers dient, mit einer an dem Spulenrahmen angreifenden Dämpfungseinrichtung in Form einer Führungsstange, gegen die mittels einer pneumatisch beaufschlagbaren Kolben-Zylinder-Einheit eine Bremsfläche anstellbar ist. Der Begriff "Spulenkörper" steht stellvertretend auch für die Begriffe "Spulenhülse" und "Aufwickelspule". Der Begriff "Filament" umfaßt sämtliche fadenförmigen Gebilde, z.B. auch Spinn- oder Zwirnfäden verschiedenster Materialzusammensetzungen.

Derartige Spulenrahmen weisen in der Regel zwei sich gegenüberliegende Tragarme auf, zwischen denen der zu bewickelnde Spulenkörper drehbar gelagert ist. Der rotatorische Antrieb des Spulenkörpers erfolgt entweder mittels einer die Funktion einer Stützwalze ausübenden Friktionsantriebswalze, auf der der Spulenkörper aufliegt, oder mittels eines an dem Spulenrahmen angebrachten Einzelmotors, der den Spulenkörper unmittelbar antreibt, der dann auf einer frei rotierenden Stützwalze abgestützt ist.

Bei dem Spulenrahmen gemäß DE-A-4 231 840 enthält die Dämpfungseinrichtung eine Leiste in Form eines Kreisbogens, dessen Zentrum in der Schwenkachse des Spulenrahmens liegt. Die Leiste ist mit dem einem Ende an einem Tragarm des Spulemahmens befestigt, bzw. diese Leiste wird von dem Tragarm getragen. Diese Leiste ist zwischen zwei Bremsbacken geführt, wobei zur Erhöhung der Bremskraft der Kolben der pneumatisch beaufschlagbaren Kolben-Zylinder-Einheit. gegen die eine Bremsbacke einwirkt.

Eine Dämfpungseinrichtung gemäß US-A-3 733 034 enthält eine an dem Spulenrahmen angelenkte Führungsstange, die mit einem gekrümmten Schlitz versehen ist, durch den ein zwei Bremselemente tragender Bolzen hindurchgesteckt ist. Die Führungsstange ist zwischen den beiden Bremselementen geführt, von denen das eine gegen einen stationären Ring anliegt, während auf das zweite Bremselement eine Druckfeder einwirkt:

Eine Dämpfungseinrichtung gemäß DE-A-38 09 421 enthält eine am Maschinengestell schwenkbar gelagerte Zugstange, entlang der ein mittels Kugelzapfen und Kugelpfanne gelenkig an dem Spulenrahmen befestigter Führungshalter verschiebbar ist, an dem ein Reib- oder Bremskörper anliegt, der unter dem Einfluß einer Druckfeder in axialer Richtung gegen die Zugstange gedrückt wird. Eine derartige Dämpfungseinrichtung ist insbesondere wegen der schwenkbaren Anlenkung des Bremskörpers an dem Führungshalter relativ störanfällig und damit nicht funktionssicher.

Der Erfindung liegt die Aufgabe zugrunde, einen in konstruktiver Hinsicht einfachen und dennoch funktionssicheren mit einer Dämpfungseinrichtung ausgestattenen Spulenrahmen zu schaffen.

Zur Lösung dieser Aufgabe ist der erfindungsgemäße Spulenrahmen dadurch gekennzeichnet, daß die Führungsstange kreiszylindrisch und geradlinig ausgebildet und an dem Spulenrahmen angelenkt ist, daß die Brernsfläche Teil des Kolbens der Kolben-Zylinder-Einheit ist, die mit ihrem Zylindergehäuse drehbar an dem Maschinengestell gelagert ist, und daß der Kolben und damit die Bremsfläche senkrecht zur Achse der Führungsstange verstellbar sind.

Dadurch, daß die Bremsfläche Teil des Kolbens der Kolben-Zylinder-Einheit ist, ist gewährleistet, daß beim Verstellen des Kolbens die Bremsfläche diesem Kolben zuverlässig folgt. Damit ist eine hohe Funktionssicherheit der Dämfpungseinrichtung sowohl beim Bewickeln eines Spulenkörpers als auch bei der Freigabe der Bremse bzw. des Spulenrahmens gewährleistet.

Die Bremsfläche kann durch eine Feder beaufschlagt sein.

Weitere Merkmale der Erfindung sind in den Unteransprüchen 3 - 10 behandelt.

Die Erfindung wird im folgenden anhand der Zeichnung näher beschrieben:
- .Figur 1: zeigt in schematischer Seitenansicht den erfindungsgemäßen Spulenrahmen, in dem ein von einer Friktionswalze angetriebener Spulenkörper gelagert ist;
- Figur 2: zeigt in vergrößerter Darstellung eine Schnittansicht eines Teiles einer Dämpfungseinrichtung;
- Figur 3: zeigt entsprechend Figur 2 eine abgewandelte Ausführungsform einer Dämpfungseinrichtung.

Gemäß Figur 1 ist der erfindungsgemäße, z.B. als Viergelenk-Spulenrahmen ausgebildete Spulenrahmen 1 um die Achsen 6 in Richtung des Doppelpfeiles f schwenkbar an dem beispielsweise durch eine Konsole 32 repräsentierten Maschinengestell gelagert. Der Spulenrahmen weist zwei sich gegenüberliegende Tragarme auf, von denen in Figur 1 nur der eine Tragarm 2 dargestellt ist, dem ein Handgriff 3 zum manuellen Hochschwenken des Spulenrahmens 1 zugeordnet sein kann, um den Spulenkörper A von der ihn antreibenden Friktionswalze 4 abzuheben. Figur 1 zeigt weiterhin in schematischer Darstellung einen üblichen Changierfadenführer 5 zum Verlegen des Filamentes F auf dem Spulenkörper A.

Für den Fall eines unmittelbaren einzelmotorischen Antriebes des Spulenkörpers A ist an einem Spulenträgerarm 2 ein nicht dargestellter Einzelmotor gelagert, wobei dann die Friktionsantriebswalze 4 als frei rotierende Stützwalze ausgebildet ist.

An dem Spulenrahmen 1 ist mit Abstand zu den Achsen des Viergelenks eine insbesondere aus Metall, vorzugsweise aus Cr-Ni-Stahl bestehende Kreiszylindrische, geradlinige Führungsstange 7 mit ihrem einen Ende um eine Achse 8 drehbar gelagert, die an dem Spulenrahmen 1 angebracht ist.

Ein in den Figuren 2 und 3 im Detail dargestelltes Zylindergehäuse 10 bzw. 10' ist an einem an der Konsole bzw. dem Maschinengestell 2 angebrachten Auslegerarmes 9 dreh- bzw. schwenkbar gelagert. Dieses Zylindergehäuse 10 bzw. 10' weist eine Stufenbohrung zur Bildung einer ersten Zylinderkammer 20 bzw. 20' und eine sich daran anschließenden Zylinderkammer 21 bzw. 21' auf. Das Zylindergehäuse 10 bzw. 10' ist weiterhin im Bereich der Zylinderkammer 20 bzw. 20' mit sich diametral gegenüberliegenden Langlochöffnungen 10.1 bzw. 10.1' versehen, durch die die Führungsstange 7 bzw. 7' hindurchgeführt ist.

In dem Gehäuse 10 bzw. 10' ist ein Kolben 11 bzw. 11' verschiebbar gelagert, der eine senkrecht zur Kolbenachse verlaufende Bohrung 12 bzw. 12' aufweist, durch die die Führungsstange 7 bzw. 7' hindurchgesteckt ist.

Bei der Ausführungsform gemäß Figur 2 ist die eine, linksliegende Seite des Kolbens 11 mit einer Druckfeder 13 belastet, wodurch ein eine Breinsfläche bildender Abschnitt der Bohrung 12 gegen die Führungsstange 7 gedrückt wird.

Der Kolben 11 besteht ebenso wie auch der Kolben 11' (Fig. 3) zumindest in dem die Bremsfläche bildenden Bereich aus Kunststoff, vorzugsweise einem Thermoplasten

Bei der Ausführungsform gemäß Figur 3 ist der Kolben 11' als Stufenkolben ausgebildet, dessen in der kleineren Zylinderkammer 21' geführter Kolbenabschnitt über einen Druckluftanschluß 26 mit Druckluft beaufschlagbar ist, um, vergleichbar wie bei der Ausfuhrungsform gemäß Figur 2 einen als Bremsfläche ausgebildeten Abschnitt der Bohrung 12' mit einer vorgegebenen Bremskraft gegen die Führungsstange 7 wirksam werden zu lassen. Dem Druckluftanschluß 26 für die Beaufschlagung des in der kleineren Zylinderkammer 21' geführten Kolbenabschnittes ist mittels der nur schematisch dargestellten Druckluftleitung 27. ein Druckregler 28 vorgeschaltet, um Jen die Bremsfläche bildenden Abschnitt der Kolbenbohrung 12' mit einem bedarfsgerecht geregelten Druck gegen die Führungsstange 7 zu drücken.

An der Außenseite des Gehäuses 10 bzw. 10' ist als innere Begrenzung der Langlochöffnung 10.1 bzw. 10.1' ein vorzugsweise aus einem Thermoplasten bestehender Ring 30 bzw. 30' angebracht, der einen Gegendruckkörper bildet, gegen den die Führungsstange 7 bzw 7' bei Beaufschlagung durch die Bremsfläche gedrückt wird.

Eine Entlastung der Bremsfläche erfolgt im Bedarfsfall bei beiden in den Figuren 2 und 3 dargestellten Ausführungsformen durch Druckluftbeaufschlagung der in den größeren Zylinderkammern 20 bzw. 20' befindlichen Kolbenabschnitte bzw. Kolbenflächen über einen Druckluftanschluß 16 bzw. 16', dem eine nur schematisch dargestellte Druckluftleitung 17 bzw. 17' mit umsteuerbarer Ventileinheit 18 bzw. 18' vorgeschaltet ist, um den Kolben 11 bzw 11' und damit die Dämpfung bei manuellen Handhabungen des Spulenrahmens bzw. in Fall einer automatischen Abhebung des Spulenralimens, z.B bei Fadenbruch zu entlasten.

Die Beaufschlagung des in der größeren Zylinderkammer 20 bzw. 20' geführten Kolbenabschnittes mit Druckluft dient dazu, der auf die Führungsstange 7 bzw 7' einwirkenden Bremskraft entgegenzuwirken, um die Führungsstange 7 bzw. 7' freizugeben, wenn beispielsweise der Spulenrahmen zur Durchführung von Wartungsarbeiten oder dergleichen hochgeschwenkt werden soll.

## Patentansprüche

1. Spulenrahmen, der verschwenkbar an einem Maschinengestell (32) anbringbar ist und zur Halterung eines mit einem Filament zu bewickelnden, rotatorisch antreibbaren Spulenkörpers (A) dient, mit einer an dem Spulenrahmen (1) angreifenden Dämpfungsrichtung in Form einer Führungsstange (7; 7'), gegen die mittels einer pneumatisch beaufschlagbaren Kölben-Zylinder-Einheit eine Bremsfläche verstellbar ist, **dadurch gekennzeichnet, daß** die Führungsstange (7, 7') kreiszylindrisch und geradlinig ausgebildet ist und an dem Spulenrahmen (1) angelenkt ist, daß die Bremsfläche Teil des Kolbens (11, 11') der Kolben-Zylinder-Einheit ist, die mit ihrem Zylindergehäuse (10; 10') drehbar an dem Maschinengestell (32) gelagert ist, und daß der Kolben und damit die Bremsfläche senkrecht zur Achse der Führungsstange (7, 7') verstellbar sind.

2. Spulenrahmen nach Anspruch 1, **dadurch gekennzeichnet, daß** die Bremsfläche mit einer Druckfeder (13) belastet ist.

3. Spulenrahmen nach Anspruch 1, **dadurch gekennzeichnet, daß** der Kolben (11; 11') eine Bohrung (12; 12') aufweist, deren Durchmesser größer ist als der Außendurchmesser der Führungsstange (7; 7'), die durch diese Bohrung hindurchgeführt ist.

4. Spulenrahmen nach Anspruch 3, **dadurch gekennzeichnet, daß** der Bohrung (12; 12') in der Wandung des Zylindergehäuses (10; 10') Langlochöffnungen (10.1; 10.1') gegenüberliegen.

5. Spulenrahmen nach Anspruch 4, **dadurch gekennzeichnet, daß** er eine in einem Zylinderraum (20; 20') des Zylindergehäuses (10; 10') befindliche Kolbenfläche aufweist, die regelbar mit Druckluft beaufschlagbar ist, um die auf die Führungsstange (7; 7') einwirkende Bremsfläche von dieser zu lösen.

6. Spulenrahmen nach Anspruch 5, **dadurch gekennzeichnet, daß** das Zylindergehäuse (10, 10') eine Stufenbohrung zur Bildung von zwei aneinander anschließenden Zylinderkammem (20, 21, 20', 21') unterschiedlichen Durchmessers aufweist.

7. Spulenrahmen nach Anspruch 6, **dadurch gekennzeichnet, daß** der Kolben (11, 11') als Stufenkolben ausgebildet ist, dessen einen kleinen Durchmesser aufweisender Kolbenabschnitt als Belastungskolben zum Anstellen der Bremsfläche gegen die Führungsstange (7') dient, währen der den größeren Durchmesser aufweisende Kolbenabschnitt bei Druckluftbeaufschlagung als Entlastungskolben wirksam ist.

8. Spulenrahmen nach Anspruch 1, **dadurch gekennzeichnet, daß** die Führungsstange (7; 7') aus Metall, vorzugsweise aus einem Cr-Ni-Stahl besteht.

9. Spulenrahmen nach Anspruch 1, **dadurch gekennzeichnet, daß** die Bremsfläche aus einem Thermoplasten besteht.

10. Spulenrahmen nach Anspruch 1 **gekennzeichnet durch** einen aus einem Kunststoff, insbesondere Thermoplasten, bestehenden Gegendruckkörper (30; 30'), gegen den die Führungsstange (7; 7') bei Beaufschlagung **durch** die Bremsfläche andrückbar ist.

## Claims

1. Bobbin frame, which may be mounted to pivot on a machine frame (32) and serves to hold a bobbin body (A) which is to have a filament wound onto it and is drivable in rotation, having a damping device acting on the bobbin frame (1) in the form of a guide rod (7; 7') with respect to which a braking surface may be moved by means of a piston-and-cylinder unit which may be acted upon pneumatically, **characterised in that** the guide rod (7, 7') is constructed to be cylindrical and rectilinear and is articulated to the bobbin frame (1), **in that** the braking surface is part of the piston (11, 11') of the piston-and-cylinder unit, which is borne with its cylinder housing (10; 10') rotatably to the machine frame (32), and **in that** the piston and hence the braking surface are movable perpendicular to the axis of the guide rod (7, 7').

2. Bobbin frame according to Claim 1, **characterised in that** the braking surface is loaded by a pressure spring (13).

3. Bobbin frame according to Claim 1, **characterised in that** the piston (11; 11') has a bore (12; 12') whereof the diameter is greater than the external diameter of the guide rod (7; 7') guided through this bore.

4. Bobbin frame according to Claim 3, **characterised in that** elongate openings (10.1; 10.1') lie opposite the bore (12; 12') in the wall of the cylinder housing (10; 10').

5. Bobbin frame according to Claim 4, **characterised in that** it has a piston surface which is located in a cylinder space (20; 20') of the cylinder housing (10; 10') and may be acted upon regularly with compressed air to detach the braking surface acting on the piston rod (7; 7'), therefrom.

6. Bobbin frame according to Claim 5, **characterised in that** the cylinder housing (10, 10') has a stepped bore for forming two mutally adjoining cylinder chambers (20, 21, 20', 21') of different diameters.

7. Bobbin frame according to Claim 6, **characterised in that** the piston (11, 11') is constructed as a stepped piston whereof the piston portion having a small diameter serves as a loading piston for placing the braking surface against the guide rod (7'), while the piston portion having the larger diameter is active as a relief piston during the action of compressed air.

8. Bobbin frame according to Claim 1, **characterised in that** the guide rod (7, 7') is made from metal, preferably a Cr-Ni steel.

9. Bobbin frame according to Claim 1, **characterised in that** the braking surface is made of a thermoplastic material.

10. Bobbin frame according to Claim 1, **characterised by** a counter-pressure body (30; 30') which is made of a synthetic material, in particular a thermoplastic material, and against which the guide rod (7; 7') may be pressed on action by the braking surface.

## Revendications

1. Râtelier de bobines pouvant être monté de manière à pouvoir pivoter sur un bâti de machine (32) et servant à la fixation d'un corps de bobine (A) pour enrouler un filament lequel corps de bobine peut être entraîné de manière rotative, avec un dispositif d'amortissement sous la forme d'une barre de guidage (7, 7') en prise sur el râtelier de bobines (1), contre laquelle barre une surface de freinage peut être déplacée à l'aide d'une unité de piston et cylindre pouvant être pneumatiquement pressurisée, **caractérisé en ce que** la barre de guidage (7, 7') est réalisée de manière cylindrique circulaire et rectiligne et est articulée sur le râtelier de bobines (1), **en ce que** la surface de freinage est une partie du piston (11, 11') de l'unité à piston et cylindre, laquelle est montée de manière rotative avec son boîtier de cylindre (10, 10') sur le bâti de machine (32), et **en ce que** le piston, et par conséquent la surface de freinage, peuvent être déplacés perpendiculairement à l'axe de la barre de guidage (7, 7').

2. Râtelier de bobines selon la revendication 1, **caractérisé en ce que** la surface de freinage subit la contrainte d'un ressort de pression (13).

3. Râtelier de bobines selon la revendication 1, **caractérisé en ce que** le piston (11, 11') présente une forure (12, 12') dont le diamètre est supérieur au diamètre extérieur de la barre de guidage (7, 7') que l'on fait passer à travers cette forure.

4. Râtelier de bobines selon la revendication 3, **caractérisé en ce que** des ouvertures à trous oblongs (10.1, 10.1') sont situées en face de la forure (12, 12') dans la paroi du boîtier du cylindre (10, 10').

5. Râtelier de bobines selon la revendication 4, **caractérisé en ce qu'**il présente une surface de piston se trouvant dans un compartiment de cylindre (20, 20') du boîtier du cylindre (10, 10'), laquelle peut être actionnée par air comprimé de manière dosée afin de détacher la surface de freinage de la barre de guidage (7, 7') sur laquelle elle agit.

6. Râtelier de bobines selon la revendication 5, **caractérisé en ce que** le boîtier de cylindre (10, 10') présente une forure à étages pour la formation de deux compartiments de cylindres (20, 21, 20', 21') à la suite l'un de l'autre avec des diamètres différents.

7. Râtelier de bobines selon la revendication 6, **caractérisé en ce que** le piston (11, 11') est réalisé en tant que piston à gradins dont la partie de piston présentant un petit diamètre sert de piston de contrainte pour la mise en place de la surface de freinage contre la barre de guidage (7'), alors que la partie de piston présentant le diamètre plus grand agit en tant que piston d'allègement en cas d'actionnement par air comprimé.

8. Râtelier de bobines selon la revendication 1, **caractérisé en ce que** la barre de guidage (7, 7') se compose de métal, et de préférence d'un acier à base de Cr-Ni.

9. Râtelier de bobines selon la revendication 1, **caractérisé en ce que** la surface de freinage se compose d'une matière thermoplastique.

10. Râtelier de bobines selon la revendication 1, **caractérisé par** une élément de contre-pression (30, 30') en matière synthétique, en particulier en matières thermoplastiques, contre lequel la barre de guidage (7, 7') peut être pressée par la surface de freinage en cas de pressurisation.
